# FASCICULE DE BREVET EUROPEEN

(11) **EP 3 914 789 B1**
(45) Date de publication et mention de la délivrance du brevet: **27.11.2024**
(21) Numéro de dépôt: 20701069.5
(22) Date de dépôt: 23.01.2020
(51) Int. Cl.: E04G 17/04, E04B 2/86, E04C 5/16, E04G 21/18, E04G 17/12

(54) **DISPOSITIF DE LIAISON RÉGLABLE**
VERSTELLBARE VERBINDUNGSVORRICHTUNG
ADJUSTABLE CONNECTION DEVICE

(30) Priorité: 24.01.2019 FR 1900658
(43) Date de publication de la demande: 01.12.2021
(73) Titulaire: Mouton, Daniel, 76260 Saint Remy Boscrocourt (FR)
(72) Inventeur: Mouton, Daniel, 76260 Saint Remy Boscrocourt (FR)
(74) Mandataire: Delaveau, Sophie
(86) Numéro de dépôt international: PCT/EP2020/051660
(87) Numéro de publication internationale: WO 2020/152285

(56) Documents cités:
- EP-A1- 2 110 498
- FR-A1- 2 974 588
- US-A- 4 765 109
- US-A- 4 889 310
- US-A1- 2002 104 279
- US-A1- 2006 188 336
- US-A1- 2009 256 055
- US-A1- 2010 064 615

## Description

L'invention s'inscrit dans le domaine du bâtiment et de la construction.

La présente invention a pour objet d'apporter des perfectionnements à la construction de divers murs au moyen d'un dispositif de liaison réglable à l'effet de composer avec le même élément, des blocs à bancher ou des blocs coffrant, dans un choix de plusieurs largeurs, tout en réduisant le poids des blocs ainsi constitués autant que leur volume de transport pour ce qui concerne les blocs de béton de granulat minéral et, pour ce concerne les blocs coffrant en mousse, étendre les possibilités de choix des largeurs de la partie réservée au matériau de remplissage, que ce soit du béton ou un autre matériau.

La quasi-totalité des produits proposés et mis sur le marché sont des blocs de granulats du type « bloc à bancher » qui sont moulés en une seule pièce et qui présentent au moins une alvéole verticale fermée sur ses quatre faces latérales par les parois latérales extérieures du bloc et les entretoises internes reliant lesdites parois.

S'ils permettent la mise en place des barres d'armatures verticales sans grande difficulté, ces blocs nécessitent cependant un recouvrement sensible de ces barres surtout pour des ouvrages de hauteur importante.

Ces blocs se mettent en oeuvre par alignement et superposition des rangs et par un remplissage des blocs en béton généralement armé.

Des blocs de ce type présentent des dispositifs d'emboîtement facilitant leurs alignements verticaux et/ou horizontaux.

Les blocs à bancher existants sont en général disponibles dans un choix limité de largeurs de fabrication : 20, 25, 27 ou 30 cm. Ces blocs sont assemblables au moins par emboîtement longitudinal puis par superposition, avec ou sans emboîtement vertical selon les modèles et les fabricants.

Les entretoises reliant les deux faces extérieures des blocs à bancher sont conçues pour recevoir des barres horizontales à espacement régulier.

Par ailleurs, les blocs à bancher sont presque tous réalisés en béton de granulat minéral alors que leur utilisation pourrait être pertinente pour des murs réalisés en béton de fibres végétales, en particulier, s'ils étaient produits dans ce matériau qui permet un allègement du bloc lui-même mais aussi une meilleure isolation thermique.

Cependant, la masse et le volume des entretoises entrave une bonne répartition du matériau de remplissage, même avec un béton dont la masse volumique est importante, et plus encore avec un matériau de remplissage de beaucoup plus faible densité.

De même, dans cette proposition de bloc fermé, le poids des blocs à bancher dans des largeurs de 20 à 30 cm est non-négligeable, 20 à 24 kg et constitue un facteur de pénibilité à la manutention pour l'opérateur chargé de leur mise en oeuvre.

Le positionnement de ces blocs fermés ne peut se faire qu'à côté de poteaux de structure existante et l'habillage de ces poteaux est alors réalisé sur mesure et sur place.

D'un autre côté, des blocs de polystyrène pour la plupart, du type « bloc coffrant », qui sont moulés soit en une seule pièce avec leurs entretoises intégrées au moulage, qu'elles soient elles-mêmes dans le même matériau que les parois du bloc ou dans un autre matériau, métallique par exemple, soit moulés en 2 pièces faciales (parois en vis-à-vis) qui seront ensuite jointes par une entretoise, en matériau de type plastique en général, pour former le bloc coffrant.

Dans le cas où le bloc est moulé en une seule fois avec des entretoises du même matériau, il possède, hormis le matériau lui-même et ses qualités isolantes, les mêmes défauts que les blocs à bancher en béton de granulats.

Dans le cas où le bloc est fabriqué et constitué par deux pièces de parois qu'il faut assembler par une entretoise, la mise en oeuvre des barres d'armatures, surtout horizontales, s'en trouve grandement facilitée à condition que les entretoises soient uniquement traversantes et ne soient pas des « cadres » fermés.

Ces blocs se mettent également en oeuvre par alignement et superposition des rangs et par un remplissage de la partie réservée à cet effet en béton généralement armé.

Les blocs coffrant existants sont en général disponibles dans un choix étendu de largeurs de fabrication qui varie essentiellement par l'épaisseur d'une ou des deux parois du bloc.

Cependant, c'est la dimension interne disponible pour le coulage du béton qui est conditionnée par la largeur des entretoises qui sont dans la quasi-totalité des cas de largeur fixe. Les largeurs fixes varient essentiellement entre 14 et 21 cm.

Ces blocs coffrant pourraient être plus facilement utilisés si la dimension des entretoises permettait d'élargir la partie réservée au béton afin d'intégrer dans celui-ci des poteaux de structure existante, par exemple.

Les entretoises disponibles sur le marché et vendues indépendamment de blocs sont essentiellement destinées aux blocs légers de mousse, polystyrène et autres mousses, peu au bois, mais pas aux produits de granulat minéral de type béton et sont de largeurs non-réglables. US 2006/188336 A1 et US 2009/256055 A1 divulguent un support réglable reliant deux parois et permettant d'ajuster la largeur de la section d'un coffrage.

Pour pallier aux différents inconvénients évoqués ci-dessus, l'invention a pour objet de proposer un dispositif de liaison réglable selon la revendication 1 formant une entretoise pour des blocs à bancher ou des blocs coffrant, dans un choix de plusieurs largeurs tout en réduisant le poids des blocs ainsi constitués autant que leur volume de transport pour ce qui concerne les blocs en béton de granulats et, pour ce qui concerne les blocs coffrant, des largeurs plus importantes de la partie réservée au matériau de remplissage, notamment le béton.

À cet effet, l'invention vise un dispositif réglable de liaison de deux parois pour former un bloc, comprenant deux éléments munis chacun de moyens d'assemblage entre eux, lesquels moyens d'assemblage comprennent des crans en saillie et des ouvertures traversantes, lesquels deux éléments comportent chacun un dispositif de verrouillage du type par engagement élastique ménagé au niveau d'au moins l'un des crans de l'élément considéré, lesquels éléments sont aptes à être assemblés et verrouillés entre eux en vis-à-vis de manière amovible par emboitement d'au moins l'un des crans en saillie muni du dispositif de verrouillage de l'un des éléments dans l'une des ouvertures de l'autre élément, et par engagement élastique concomitant du dispositif de verrouillage dans ladite ouverture, pour constituer une entretoise s'étendant selon un axe longitudinal et qui est réglable en longueur.

Le dispositif peut également comporter les caractéristiques optionnelles suivantes considérées isolément ou selon toutes les combinaisons techniques possibles :
- Chaque élément comprend au moins un dispositif d'emboîtement prévu pour être inséré dans la paroi considérée.
- Chaque élément comprend au moins une première arête dite arête supérieure horizontale dans laquelle est ménagée au moins une première encoche.
- Le dispositif réglable comprend une deuxième arête dite arête verticale oblique intérieure dans laquelle est ménagée au moins une seconde encoche formant un ergot.
- Le dispositif de verrouillage est ménagé au niveau du cran en saillie disposé à une extrémité libre de chaque élément et comprend deux organes élastiques disposés de part et d'autre du cran d'extrémité considéré, la largeur cumulée du cran d'extrémité et des deux organes élastiques étant égale à la largeur des autres crans en saillie de l'élément considéré, les organes élastiques de l'un des éléments étant aptes à être engagés élastiquement et de manière amovible dans l'une des ouvertures traversantes de l'autre élément dudit dispositif réglable.
- Les ouvertures traversantes et les crans en saillie sont alternativement disposés le long d'une face de l'élément considéré.
- Les ouvertures traversantes sont de même forme et sensiblement de même largeur que les crans en saillie.
- Les crans font perpendiculairement saillie de la face de l'élément considéré.
- L'élément présente une forme d'équerre et comprend une partie inférieure dite verticale prévue pour être reliée à la paroi correspondante, et une partie supérieure dite horizontale de liaison à l'autre élément sur laquelle sont ménagés les crans en saillies et les ouvertures traversantes.
- La partie verticale de l'élément est muni d'un pied terminé partiellement par une platine d'arrêt qui est agencée pour limiter la longueur d'emboîtement dans la paroi, et en ce que la partie verticale se termine par une partie saillante agencée pour venir à l'appui contre la paroi du bloc adjacent situé sous le bloc comprenant ledit dispositif réglable.
- La partie inférieure verticale de l'élément comprend un chant dit chant vertical destiné à venir en vis-à-vis de la paroi considérée, lequel chant vertical comprend un profilé en retour positionné perpendiculairement audit chant vertical, et en ce que ce profilé s'étend le long de la partie inférieur verticale sur toute une hauteur de l'élément.
- Le dispositif d'emboîtement de l'élément forme un dispositif d'emboitement coulissant mâle et comprend le profilé en retour solidarisé au chant vertical de la partie verticale, ainsi qu'un renfort d'épaisseur disposé dans l'angle de jonction entre le chant vertical et le profilé en retour, lequel renfort s'étend sur toute la longueur de la partie inférieure verticale depuis la platine d'arrêt.

L'invention vise également un bloc comprenant deux parois en vis-à-vis dans lesquelles est inséré au moins un dispositif réglable de liaison de deux parois tel que décrit précédemment, les deux éléments du dispositif réglable étant assemblés et verrouillés entre eux en vis-à-vis de manière amovible par emboitement d'au moins l'un des crans en saillie muni du dispositif de verrouillage de l'un des éléments dans l'une des ouvertures de l'autre élément, et par engagement élastique concomitant du dispositif de verrouillage dans ladite ouverture, pour constituer l'entretoise s'étendant selon un axe longitudinal et qui est réglable en longueur.

Le bloc peut également comporter les caractéristiques optionnelles suivantes considérées isolément ou selon toutes les combinaisons techniques possibles :
- Le dispositif d'emboîtement coulissant mâle du dispositif réglable est inséré par coulissement dans une rainure à T ménagée dans la paroi considérée du bloc et formant dispositif d'emboitement femelle.
- Chaque élément présente, selon une direction parallèle à la paroi, une hauteur inférieure à une hauteur de ladite paroi.

L'invention vise enfin un mur comprenant une pluralité de blocs dans lequel au moins l'un des blocs est un bloc tel que décrit précédemment.

D'autres caractéristiques et avantages de l'invention ressortiront clairement de la description qui en est donnée ci-dessous, à titre indicatif et nullement limitatif, en référence aux figures annexées :
La figure 1 représente une vue de côté illustrant une face d'un élément du dispositif réglable de l'invention ;
La figure 2 représente une vue de côté illustrant une face opposée de l'élément de la figure 1 ;
La figure 3 représente une vue de dessus de deux éléments en vis-à-vis préalablement à leur assemblage dans une première position d'assemblage ;
La figure 4 représente une vue de côté des deux éléments de la figure 3 assemblés entre eux dans la première position d'assemblage ;
La figure 5 représente une vue de dessus de deux éléments en vis-à-vis préalablement à leur assemblage dans une deuxième position d'assemblage ;
La figure 6 représente une vue de côté des deux éléments de la figure 5 assemblés entre eux dans la deuxième position d'assemblage ;
La figure 7 représente une vue de dessus de deux éléments en vis-à-vis préalablement à leur assemblage dans une troisième position d'assemblage ;
La figure 8 représente une vue de côté des deux éléments de la figure 7 assemblés entre eux dans la troisième position d'assemblage ;
La figure 9 représente une vue de dessus de deux éléments en vis-à-vis préalablement à leur assemblage dans une quatrième position d'assemblage ;
La figure 10 représente une vue de côté des deux éléments de la figure 9 assemblés entre eux dans la quatrième position d'assemblage ;
La figure 11 représente une vue de dessus de deux éléments en vis-à-vis préalablement à leur assemblage dans une cinquième position d'assemblage ;
La figure 12 représente une vue de côté des deux éléments de la figure 11 assemblés entre eux dans la cinquième position d'assemblage ;
La figure 13 représente une vue de dessus d'un détail du dispositif de verrouillage disposé de chaque côté d'un cran d'extrémité de l'élément de la figure 1 ;
La figure 14 représente une vue de dessus illustrant un détail d'un dispositif d'emboîtement dans une paroi de l'élément de la figure 1 ;
La figure 15 représente une vue de dessus illustrant un détail d'une rainure d'emboîtement ménagée dans une paroi ;
La figure 16 représente une vue de côté du dispositif réglable de l'invention, dans lequel les éléments sont dans leur deuxième position d'assemblage. ;
La figure 17 représente une vue de côté illustrant les possibilités de positionnement de barres d'armatures dans des encoches et dans des ouvertures traversantes ménagées dans les éléments lorsque ces derniers sont dans leur deuxième position d'assemblage ;
La figure 18 représente une vue de côté illustrant d'autres possibilités de positionnement des barres d'armatures dans les encoches et dans les ouvertures traversantes lorsque les éléments sont dans leur troisième position d'assemblage ;
La figure 19 représente une vue de côté illustrant d'autres possibilités de positionnement des barres d'armatures dans les encoches et dans les ouvertures traversantes lorsque les éléments sont dans leur quatrième position d'assemblage ;
La figure 20 représente une vue de côté illustrant d'autres possibilités de positionnement des barres d'armatures dans les encoches et dans les ouvertures traversantes lorsque les éléments sont dans leur cinquième position d'assemblage ;
La figure 21 représente une vue de dessus du dispositif réglable de la figure 16.

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement un mode de réalisation de l'objet de l'invention mais qu'il peut exister d'autres modes de réalisation qui répondent à la définition de l'invention.

Le dispositif réglable 25 selon l'invention forme une entretoise s'étendant selon un axe longitudinal X (figure 16) et qui est réglable en longueur. Cette entretoise réglable 25 est prévue pour être agencée entre deux parois 20 en vis-à-vis de manière à former un bloc à bancher 26, lesquelles parois 20 forment alors les parois latérales dudit bloc. Le dispositif réglable 25 est composé de deux éléments simples 1 disposés en vis-à-vis et qui sont agencés pour s'emboîter mutuellement l'un dans l'autre, pour constituer l'entretoise réglable 25 pour offrir la possibilité de régler l'écartement des deux parois 20 du bloc à bancher 26 à composer dans différentes largeurs similaires à celles existantes sur le marché des blocs à bancher : 20, 25 et 27,5 cm en particulier, et même jusqu'à 30 cm.

Le matériau des éléments 1 de l'entretoise réglable 25, de préférence en matière de type plastique, est bien plus léger que le matériau des parois du bloc de béton de granulats et réduit ainsi sensiblement le poids de ce bloc lors de la mise en oeuvre de l'invention.

Ainsi, des blocs à bancher 26 qui sont produits dans une hauteur de 20 cm, par exemple, seront sensiblement allégés du poids des entretoises traditionnellement en béton.

Ce gain de poids peut également permettre de produire des parois 20 plus hautes, 25 cm par exemple, qui une fois assemblées, formeront un bloc 26 d'un poids légèrement inférieur au bloc connu de hauteur en 20 cm avec ses entretoises en béton, ce qui constituera un gain de productivité en n'ayant à poser que 8 blocs au mètre-carré, en 50 cm de longueur par exemple, au lieu de 10 blocs connus avec entretoises en béton.

Un dispositif d'emboitement 23, ménagé à une extrémité de chaque élément 1 de l'entretoise 25 et qui sera décrit plus précisément ci-après, permet l'emboîtement desdits éléments dans des réservations 24 qui auront été prévues à cet effet dans les parois 20 à assembler pour former le bloc 26 comme cela est notamment représenté en figures 16 et 21. Chaque entretoise 25 comprend donc deux dispositifs d'emboitement 23 ménagés au niveau de ses extrémités respectives.

Par ailleurs, afin de passer plus aisément, à l'horizontale et perpendiculairement à l'orientation des parois 20 du bloc 26, certaines barres d'armatures 22 ou des armatures préassemblées, une seule paroi 20 peut être montée sur l'une des extrémités de chaque entretoise 25, laissant ainsi libre l'extrémité opposée de chaque entretoise 25 pour passer et ligaturer ces armatures 22. La seconde paroi 20 du bloc à bancher 26 peut être mise en place après cette tâche.

Dans la suite de la description, le terme vertical sera associé à l'orientation des parois latérales du bloc 26 lorsque ce dernier est agencé pour former un mur. De fait les parois latérales 20 du bloc 26 s'étendent selon un axe vertical.

De même, pour des raisons de poids qui peuvent rendre difficile la mise en place en hauteur des blocs complets 26 sur les derniers rangs d'un mur, l'assemblage de la seconde paroi 20 peut être fait dans un second temps, après que la première paroi 20 équipée des entretoises 25 a été mise en place.

Les blocs 26 étant livrés démontés en parois 20 et éléments 1 à chaque étape de livraison, le volume de transport est très sensiblement réduit pour ce qui concerne les blocs en béton de granulats en particulier et la palettisation est optimisée.

Pour les fabricants, l'intérêt est qu'il n'y a qu'une seule pièce à fabriquer pour former les entretoises 25, aux largeurs multiples, autant que pour les parois 20 du bloc 26 où une seule pièce peut être fabriquée, les éléments 1 du dispositif réglable 25 ne présentant pas de sens d'emboitement dans les parois 20.

Ces aspects facilitent grandement la gestion des stocks de ces parois 20 et éléments 1 de l'entretoise 25 pour lesquels aucune gestion de différentes dimensions n'est nécessaire.

Pour la fabrication de parois 20 en béton, il n'y a plus de place prise par des alvéoles dans les moules ; les moules peuvent ainsi produire 2 à 3 fois plus de mètre-carré équivalent/blocs en une seule opération de presse et le volume de stockage sur parc est réduit dans des proportions légèrement supérieures à celles de la production énoncée précédemment pour des blocs traditionnels comportant des entretoises non amovibles.

Ainsi, selon une première caractéristique et en référence aux figures 1 à 13, le dispositif réglable 25 de liaison de deux parois 20 en vis-à-vis d'un bloc 26 peut être composé par deux éléments identiques 1, disposés en vis-à-vis et qui sont agencés pour s'assembler mutuellement l'un dans l'autre pour constituer une entretoise 25 réglable selon son axe longitudinal X pour faire varier la largeur du bloc considéré 26.

Chaque élément 1 présente une forme générale d'équerre et comprend une partie inférieure dite verticale 13 qui est prévue pour être reliée à la paroi correspondante 20, et une partie supérieure dite horizontale 12 de liaison à l'autre élément 1.

La partie horizontale 12 de chaque élément 1 comprend des crans en saillie 2, 3 et des ouvertures traversantes dites en guichet 4, lesquels deux éléments 1 sont assemblés entre eux de manière amovible par emboitement d'au moins l'un des crans en saillie 2, 3 de l'un des éléments 1 dans l'ouverture considérée 4 de l'autre élément 1 pour constituer l'entretoise réglable en longueur 25. Les figures 3 à 12 illustrent en particulier différentes positions d'assemblage des éléments 1 entre eux pour former l'entretoise 25. Plus précisément :
- les figures 3 et 4 présentent une première position d'assemblage dans laquelle tous les crans 2, 3 de l'un des éléments 1 sont engagés dans l'ensemble des ouvertures 4 de l'autre élément ;
- les figures 5 et 6 présentent une deuxième position d'assemblage dans laquelle une ouverture 4 de chaque élément 1 reste libre, c'est-à-dire non occupée par un cran 2, 3 ;
- les figures 7 et 8 présentent une troisième position d'assemblage dans laquelle deux ouvertures 4 restent libres ;
- les figures 9 et 10 présentent une quatrième position d'assemblage dans laquelle trois ouvertures 4 restent libres, et
- les figures 11 et 12 présentent une cinquième position d'assemblage dans laquelle quatre ouvertures 4 restent libres.

L'entretoise présente ainsi une longueur dépendant de la position d'assemblage, et plus le nombre d'ouvertures 4 restant libres de chaque élément 1 est important, plus l'entretoise 25 est longue. Les crans 2, 3 et ouvertures traversantes 4 seront en outre détaillés plus loin dans la description.

Chaque élément 1 comprend un dispositif de verrouillage 5 du type par engagement élastique des éléments 1 entre eux, lequel dispositif de verrouillage 5 est ménagé au niveau de l'un des crans 3 de l'élément considéré, et préférentiellement au niveau du cran d'extrémité 3.

De plus, chaque élément 1 comprend au moins une première arête dite arête supérieure horizontale 8 formée par le bord supérieur de la partie horizontale 12 et dans laquelle est ménagée au moins une première encoche 10. Chaque élément 1 comprend une deuxième arête dite arête verticale oblique intérieure 9 formé par le bord interne de la partie verticale 13 et dans laquelle est ménagée au moins une seconde encoche 11 formant un ergot 19. Enfin, chaque élément 1 comprend le dispositif d'emboîtement 23 prévu pour être inséré dans la paroi considérée 20 et qui sera décrit en détail plus loin.

Par ailleurs l'entretoise 25, une fois assemblée aux parois 20 du bloc, peut constituer une prise manuelle naturelle facilitant la manutention du bloc. La forme et la section de l'élément 1 sont réduites afin de faciliter cette prise, d'une part, et de ne pas entraver la répartition du matériau de remplissage des blocs, d'autre part.

Comme précisé ci-dessus, les ouvertures 4 traversant la paroi de l'un des éléments 1 du dispositif de réglage 25 permet non seulement l'emboitement amovible des deux éléments 1 entre eux via les crans 2, 3 de l'autre élément 1, mais permet également le passage du béton au coulage ou le placement d'éventuelles barres d'armatures complémentaires au travers des ouvertures 4 d'un élément 1 qui ne seraient pas occupés par un cran 2, 3 de l'élément adjacent 1.

Selon un mode de réalisation, les crans 2, 3 et les ouvertures 4 sont disposés alternativement le long d'une face de la partie supérieure et horizontale haute 12 pour permettre un assemblage par emboîtement de deux éléments semblables 1 du dispositif de réglage 25.

Afin de faciliter le réglage des emboîtements des éléments 1 entre eux, les crans en saillie 2, 3 peuvent être disposés à espaces réguliers pour correspondre aux dimensions standards, en largeur, des blocs à bancher. Ces crans en saillie 2, 3 sont par ailleurs de même forme rectangulaire et sensiblement de même largeur que les ouvertures 4, lesquels crans 2, 3 et ouvertures 4 s'étendent perpendiculairement à la partie horizontale 12 de l'élément considéré 1. En outre, les crans en saillie 2, 3 font perpendiculairement saillie de la face de l'élément considéré 1.

Par ailleurs, ce système d'emboîtement mutuel doit pouvoir supporter le poids des blocs assemblés 26 sans se déformer par un ajustement précis, dans la forme, d'un cran 2, 3 avec une ouverture traversante 4.

Afin de maintenir la position de l'emboîtement choisi et son maintien durant les opérations de manutention et de mise en place du bloc 26, et ainsi que durant la phase de coulage du béton ou d'un autre matériau de remplissage, un dispositif de verrouillage 5 des éléments 1 assemblés entre eux permet, par simple pression manuelle exercée par l'opérateur, de figer la position d'assemblage desdits éléments 1.

Le dispositif de verrouillage 5 du type par engagement élastique est ménagé au niveau de l'un des crans 3 de chaque élément 1, lequel cran 3 est toujours engagé quelle que soit la position d'assemblage choisie, ce dispositif de verrouillage 5 peut permettre de déboîter assez facilement les deux éléments 1 en cas d'erreur de choix de la largeur de l'entretoise formée 25.

En référence à la figure 13, le dispositif de verrouillage 5 est ménagé au niveau du cran en saillie 3 disposé à une extrémité libre de chaque élément 1. Le dispositif de verrouillage 5 comprend deux organes élastiques 27 disposés de part et d'autre du cran d'extrémité considéré 3. En outre, la largeur cumulée du cran d'extrémité 3 et des deux organes élastiques 27 est égale à la largeur des autres crans en saillie 2 de l'élément 1.

Ainsi et selon cette caractéristique supplémentaire, le verrouillage de la position choisie d'assemblage de deux éléments 1 peut être assuré, au moins en combinaison avec le cran de tête également nommé cran d'extrémité 3, par les organes élastiques 27 du dispositif de verrouillage 5 placés sur les deux côtés longitudinaux opposés de ce cran 3, actionné par une simple pression manuelle de l'opérateur. Les deux éléments 1 du dispositif réglable 25 sont donc assemblés et verrouillés entre eux de manière amovible par emboitement au moins du cran d'extrémité 3 de l'un des éléments 1 dans l'ouverture considérée 4 de l'autre élément 1, concomitamment à l'engagement élastique des organes 27 du dispositif de verrouillage 5 dans cette même ouverture 4.

Par ailleurs, chaque élément 1 de l'entretoise 25 comprend un débordement de sa partie verticale 13, en pied de celui-ci, peut assurer un guidage avec le bloc du rang inférieur ce qui facilite la fabrication des parois 20 qui n'ont pas besoin, particulièrement à cet effet, de profilés d'emboîtement ni sur leurs arases inférieures ni sur leurs arases supérieures.

De même, à la pose, l'alignement vertical de chaque rang de blocs 26 avec le rang inférieur est assuré par les entretoises 25 dont les bases respectives dépassent de l'arase basse de chaque paroi 20, constituant ainsi un guide physique à la bonne mise en place du bloc, tel qu'illustré en particulier sur la figure 16.

Ainsi, chaque élément 1 comprend un pied 14 ménagé à une extrémité de la partie verticale 13, lequel pied 14 peut être terminé partiellement par une platine d'arrêt 16 de la longueur d'emboîtement dans la paroi 20, laquelle platine 16 s'étend parallèlement à la partie haute 12 de l'élément 1. En outre, la partie verticale 13 se termine par une partie saillante 17 qui s'étend perpendiculairement à la platine 16 et qui est à l'appui 18 sur la paroi 20 du bloc inférieur.

L'entretoise 25 formée par l'assemblage de deux éléments 1 peut recevoir d'éventuelles barres d'armatures à béton 22.

Ainsi, l'arase supérieure 8 de la partie haute et horizontale 12 peut être munie d'encoches 10 et la partie verticale 13 peut être munie sur son chant vertical oblique intérieur 9 d'une encoche 11 formant un ergot 19.

Par ailleurs, à mesure que l'on élargi l'entretoise 25, les ouvertures 4 qui ne sont plus obstruées par un cran 2, 3 peuvent également recevoir des barres d'armatures, tel que représenté sur les figures 17 à 20, sans pour autant les utiliser toutes, ce qui contribue conséquemment au renforcement du béton.

L'entretoise 25 constituée par l'assemblage de deux éléments 1 doit s'insérer dans les deux parois 20 qu'elles relient et maintenir leur écartement tant à la manipulation qu'au coulage du matériau de remplissage.

La partie inférieure vertical 13 de chaque élément 1 comprend un chant dit chant vertical 6 agencé pour venir en appui contre la paroi considérée. Ce chant vertical 6 comprend un profilé en retour 7 positionné perpendiculairement audit chant 6 et s'étendant sur tout la hauteur H1 de l'élément considéré 1 (voir notamment la figure 1).

En référence aux figures 14 et 15, Ce profilé en retour 7 solidarisé au chant vertical 6 présente une section transversale en forme de T, et forme une partie du dispositif par emboîtement coulissant 23 de l'élément 1 qui permet de positionner facilement l'entretoise 25 formée par les deux éléments 1 dans une rainure en T 24 ménagée dans la paroi considérée 20. Cette rainure en T 24 forme ainsi un dispositif d'emboitement femelle ménagé dans la paroi 20 qui est apte à coopérer avec le dispositif d'emboitement mâle 23 de l'élément considéré 1. Autant pour limiter la longueur de coulissement de l'entretoise 25 que pour utiliser celle-ci comme poignée de préhension, la hauteur totale H1 de l'élément 1 doit être inférieure à la hauteur H2 de la paroi 20 et la rainure en T 24 ménagée dans la paroi 20 ne doit pas être débouchante en partie haute de celle-ci, tel qu'illustré sur la figure 16.

Afin de compenser à la fois l'excentrement de l'axe de l'entretoise 25, lors de l'assemblage de deux éléments 1, et de renforcer la jonction avec le profilé en retour 7 qui pourrait être fortement sollicitée lors des manipulations des blocs, le dispositif d'emboitement 23 comprend un renfort d'épaisseur 21 qui peut être placé dans l'angle de jonction entre le profilé 7 et le chant vertical 6, tel qu'illustré par la figure 14.

Ainsi, le dispositif d'emboîtement coulissant mâle 23 de l'élément 1 peut être constitué à leur jonction perpendiculaire avec, et par, le chant vertical 6, avec le profilé vertical en retour 7 et avec le renfort d'épaisseur 21, qui s'étend verticalement depuis le haut de l'élément 1 jusqu'à à la platine d'arrêt 16 située en pied 14 de la partie verticale 13.

Ce dispositif de liaison réglable 25 est approprié à la réalisation de blocs à bancher 26 en général, en béton de granulat minéral ou de terre cuite, mais aussi pour des blocs de béton cellulaire ou tout autre type de béton.

Il est également approprié pour des blocs coffrant de type polystyrène expansé ou extrudé, de polystyrène graphité ou d'autres mousses, de polyuréthane par exemple.

L'utilisation de ce dispositif de liaison réglable 1 pour des panneaux de plaquettes ou de particules de bois, pour les murs de constructions en bois où un remplissage avec un isolant en vrac est utilisé, peut être aussi adaptée.

Le mode général de réalisation des murs est similaire à la majorité des ouvrages réalisés avec des blocs à bancher, sans qu'il soit utile de décrire les différentes opérations de réalisation des parties structurelles en béton armé ou en bois qui relèvent chacune de leurs règles professionnelles ou normatives.

### Détails des éléments :

En référence aux figures, l'élément 1 illustré par les figures 1 à 3 est en forme d'équerre et constitué en une seule pièce de :
- une partie plate horizontale haute 12 continuée par une partie plate verticale 13 débordant en partie haute de la partie horizontale 12 ;
- crans en saillie 2, 3 disposées à espaces réguliers sur une seule face de la partie horizontale haute 12 ;
- d'ouvertures traversantes dites en guichet 4 disposées alternativement et à espaces réguliers entre les crans en saillie 2, 3 et sensiblement de la même largeur que ceux-ci ;
- d'organes élastiques 27 des dispositifs de verrouillage (5) d'emboîtement disposés individuellement sur deux côtés longitudinaux opposés du cran de tête (3), actionnable par simple pression manuelle ;
- un profilé 7 disposé verticalement et perpendiculairement à la face de la partie verticale 13 sur la hauteur H1 de son chant vertical 6 ;
- une platine d'arrêt 16 disposée en pied 14 de la partie verticale 13 ;
- une partie saillante 17 à l'appui 18 sur un autre bloc inférieur sur lequel est positionné le bloc 26 comprenant l'entretoise 25, en continuité de la partie verticale 13 ;
- des encoches 10 disposées sur l'arase supérieure 8 de la partie horizontale haute 12 ;
- une encoche 11 disposée sur le chant vertical intérieur et oblique 9 de la partie verticale 13 formant un ergot 19.

### Principe d'assemblage :

Afin de faciliter les emboîtements, les crans en saillie 2 peuvent être d'une dimension très légèrement inférieure à celle des ouvertures en guichet 4.

Présenter deux éléments 1 avec leurs crans 2 et 3 en vis-à-vis et leur profilé d'emboîtement 7 vers l'extérieur, en choisissant une largeur telle que montré sur les figures 3, 5, 7, 9 et 11, puis en exerçant une pression manuelle pour engager concomitamment les crans 2 et 3 dans les ouvertures traversantes 4 et les organes élastiques 27 des dispositifs de verrouillage 5 dans l'ouverture considérée 4 pour verrouiller les éléments 1 entre eux.

Les figures 4, 6, 8, 10 et 12 illustrent les différentes possibilités de positions d'assemblage.

La partie saillante 17 du pied 14 de l'élément 1 est particulièrement utile au guidage du bloc constitué sur les blocs du rang inférieur, tel qu'illustré sur la figure 16.

La réalisation d'un emboîtement maximal en largeur, selon la figure 12, par les deux crans de tête 3 seulement des éléments respectifs 1, se fait de préférence par moitié en emboîtant le dispositif d'emboitement 23 de chaque élément 1 dans la rainure en T 24 de chaque paroi 20 à assembler par l'entretoise 25 à former :
- en mettant d'abord en place une paroi 20 munie de l'entretoise 25 assemblée,
- puis en plaçant ensuite la paroi 20 opposée en coulissant son dispositif d'emboitement femelle en T 24, par le haut, sur le dispositif d'emboitement mâle 23 de l'élément 1 considéré,
afin d'éviter des risques de rupture des éléments 1 ou de leurs crans 3 dans cette position où la contrainte de flexion, due au poids des parois 20, est maximale.

Ce montage et ce positionnement en deux étapes, quelle que soit la largeur choisie, est particulièrement adapté, contrairement aux blocs à bancher fermés, au montage des blocs autour d'un ouvrage existant, cage d'armatures en particulier, poteau en bois, en béton ou en acier par ailleurs.

L'insertion de barres d'armatures, dans les encoches 10 et 11 prévues à cet effet ou dans les ouvertures en guichet 4 se fait à l'avancement de l'érection du rang de blocs au moins avant de fermer l'about du rang ou en fonction de la longueur des barres à placer dans ces dispositifs 10, 11 ou 4 pouvant les recevoir.

Les figures 17 à 20 illustrent les possibilités de placement des barres d'armatures, qui varient en fonction de la longueur de l'entretoise 25 : plus l'entretoise est longue, plus il y a un nombre important d'ouvertures 4 vides (c'est-à-dire non utilisées par des crans 2, 3), lesquelles ouvertures 4 vides sont alors susceptibles de loger des barres d'armatures.

A titre d'exemples non-limitatifs des blocs peuvent ainsi être composés avec 4 éléments 1, soit 2 entretoises :
- des blocs à bancher en béton de 20 cm, de 22,5 cm, de 25 cm, de 27,5 cm et de 30 cm ;
- des blocs coffrant en PSE, PG, PU, XPS avec des largeurs de partie interne réservée au béton variant de 14 et 24 cm environ ;
- des murs en panneaux de bois ou de particules de bois, avec des largeurs de partie interne réservée à l'isolant variant de 14 et 24 cm environ.

L'élément, selon l'invention et la nature du matériau utilisé pour sa fabrication, est particulièrement destiné à la réalisation d'entretoises de blocs à bancher en béton, de blocs coffrant en mousse ou de blocs de panneaux de bois.

## Revendications

1. Dispositif réglable de liaison de deux parois (20) pour former un bloc, comprenant deux éléments (1) munis chacun de moyens d'assemblage entre eux, lesquels moyens d'assemblage comprennent des crans en saillie (2, 3) et des ouvertures traversantes (4), **caractérisé en ce que** les deux éléments (1) comportent, en outre, chacun un dispositif de verrouillage (5) du type par engagement élastique ménagé au niveau d'au moins l'un des crans (2, 3) de l'élément considéré (1), lesquels éléments (1) sont aptes à être assemblés et verrouillés entre eux en vis-à-vis de manière amovible par emboitement d'au moins l'un des crans en saillie (2, 3) muni du dispositif de verrouillage (5) de l'un des éléments (1) dans l'une des ouvertures (4) de l'autre élément (1), et par engagement élastique concomitant du dispositif de verrouillage (5) dans ladite ouverture (4), pour constituer une entretoise s'étendant selon un axe longitudinal et qui est réglable en longueur.

2. Dispositif réglable de liaison de deux parois selon la revendication précédente, **caractérisé en ce que** chaque élément (1) comprend au moins un dispositif d'emboîtement (23) prévu pour être inséré dans la paroi considérée (20).

3. Dispositif réglable de liaison de deux parois selon la revendication 1 ou 2, **caractérisé en ce que** chaque élément (1) comprend au moins une première arête dite arête supérieure horizontale (8) dans laquelle est ménagée au moins une première encoche (10).

4. Dispositif réglable de liaison de deux parois selon l'une quelconque des revendications précédentes, **caractérisé en ce qu'**il comprend une deuxième arête dite arête verticale oblique intérieure (9) dans laquelle est ménagée au moins une seconde encoche (11) formant un ergot (19).

5. Dispositif réglable de liaison de deux parois selon l'une quelconque des revendications précédentes, **caractérisé en ce que** le dispositif de verrouillage (5) est ménagé au niveau du cran en saillie (3) disposé à une extrémité libre de chaque élément (1) et comprend deux organes élastiques disposés de part et d'autre du cran d'extrémité (3) considéré, la largeur cumulée du cran d'extrémité (3) et des deux organes élastiques étant égale à la largeur des autres crans en saillie (2) de l'élément considéré (1), les organes élastiques de l'un des éléments (1) étant aptes à être engagés élastiquement et de manière amovible dans l'une des ouvertures traversantes (4) de l'autre élément (1) dudit dispositif réglable.

6. Dispositif réglable de liaison de deux parois selon l'une quelconque des revendications précédentes, **caractérisé en ce que** les ouvertures traversantes (4) et les crans en saillie (2, 3) sont alternativement disposés le long d'une face de l'élément considéré (1).

7. Dispositif réglable de liaison de deux parois selon la revendication précédente, **caractérisé en ce que** les ouvertures traversantes (4) sont de même forme et sensiblement de même largeur que les crans en saillie (2, 3).

8. Dispositif réglable de liaison de deux parois selon la revendication 6 ou 7, **caractérisé en ce que** les crans (2, 3) font perpendiculairement saillie de la face de l'élément considéré (1).

9. Dispositif réglable de liaison de deux parois selon l'une quelconque des revendications précédentes, **caractérisé en ce que** l'élément (1) présente une forme d'équerre et comprend une partie inférieure dite verticale (13) prévue pour être reliée à la paroi correspondante (20), et une partie supérieure dite horizontale (12) de liaison à l'autre élément (1) sur laquelle sont ménagés les crans en saillies (2, 3) et les ouvertures traversantes (4).

10. Dispositif réglable de liaison de deux parois selon la revendication précédente, **caractérisé en ce que** la partie verticale (13) de l'élément (1) est muni d'un pied (14) terminé partiellement par une platine d'arrêt (16) qui est agencée pour limiter la longueur d'emboîtement dans la paroi (20), et **en ce que** la partie verticale (13) se termine par une partie saillante (17) agencée pour venir à l'appui (18) contre la paroi (20) du bloc adjacent situé sous le bloc comprenant ledit dispositif réglable.

11. Dispositif réglable de liaison de deux parois selon la revendication 9 ou 10, **caractérisé en ce que** la partie inférieure verticale (13) de l'élément (1) comprend un chant dit chant vertical (6) destiné à venir en vis-à-vis de la paroi considérée (20), lequel chant vertical (6) comprend un profilé en retour (7) positionné perpendiculairement audit chant vertical (6), et **en ce que** ce profilé (7) s'étend le long de la partie inférieur verticale (13) sur toute une hauteur (H1) de l'élément (1).

12. Dispositif réglable de liaison de deux parois selon la revendication précédente, **caractérisé en ce que** le dispositif d'emboîtement (23) de l'élément (1) forme un dispositif d'emboitement coulissant mâle (23) et comprend le profilé en retour (7) solidarisé au chant vertical (6) de la partie verticale (13), ainsi qu'un renfort d'épaisseur (21) disposé dans l'angle de jonction entre le chant vertical (6) et le profilé en retour (7), lequel renfort (21) s'étend sur toute la longueur de la partie inférieure verticale (3) depuis la platine d'arrêt (16).

13. Bloc comprenant deux parois en vis-à-vis dans lesquelles est inséré au moins un dispositif réglable de liaison de deux parois selon l'une quelconque des revendications 1 à 12, les deux éléments (1) du dispositif réglable étant assemblés et verrouillés entre eux en vis-à-vis de manière amovible par emboitement d'au moins l'un des crans en saillie (2, 3) muni du dispositif de verrouillage (5) de l'un des éléments (1) dans l'une des ouvertures (4) de l'autre élément (1), et par engagement élastique concomitant du dispositif de verrouillage (5) dans ladite ouverture (4), pour constituer l'entretoise s'étendant selon un axe longitudinal et qui est réglable en longueur.

14. Bloc selon la revendication précédente, **caractérisé en ce que** le dispositif d'emboîtement coulissant mâle (23) du dispositif réglable selon la revendication 12 est inséré par coulissement dans une rainure à T ménagée dans la paroi considérée (20) du bloc et formant dispositif d'emboitement femelle (24).

15. Mur comprenant une pluralité de blocs, **caractérisé en ce qu'**au moins l'un des blocs est un bloc selon la revendication 14.

## Patentansprüche

1. Einstellbare Verbindungsvorrichtung zweier Wände (20) zur Bildung eines Blocks, umfassend zwei Elemente (1), die jeweils mit Verbindungsmitteln zwischen ihnen versehen sind, wobei die Verbindungsmittel vorstehende Vorsprünge (2, 3) und Durchgangsöffnungen (4) umfassen, **dadurch gekennzeichnet, dass** die beiden Elemente (1) außerdem jeweils eine elastisch einrastende Verriegelungsvorrichtung (5) aufweisen, die an mindestens einer der Vorsprünge (2, 3) des betreffenden Elements (1) vorgesehen ist, wobei die Elemente (1) durch Einstecken mindestens einer der vorstehenden Vorsprünge (2, 3) mit der Verriegelungsvorrichtung (5) eines der Elemente (1) in eine der Öffnungen (4) des anderen Elements (1) und durch gleichzeitiges elastisches Einrasten der Verriegelungsvorrichtung (5) in die Öffnung (4) zueinander beweglich verbunden und verriegelt werden können, um einen sich entlang einer Längsachse erstreckenden und längenverstellbaren Abstandshalter zu bilden.

2. Einstellbare Verbindungsvorrichtung zweier Wände nach dem vorhergehenden Anspruch, **dadurch gekennzeichnet, dass** jedes Element (1) mindestens eine Steckvorrichtung (23) umfasst, die zum Einführen in die betreffende Wand (20) vorgesehen ist.

3. Einstellbare Verbindungsvorrichtung zweier Wände nach Anspruch 1 oder 2, **dadurch gekennzeichnet, dass** jedes Element (1) mindestens eine erste so genannte horizontale Oberkante (8) umfasst, in der mindestens eine erste Aussparung (10) ausgebildet ist.

4. Einstellbare Verbindungsvorrichtung zweier Wände nach einem der vorhergehenden Ansprüche, **dadurch gekennzeichnet, dass** sie eine zweite, so genannte vertikale Innenschrägkante (9) umfasst, in der mindestens eine zweite, einen Ansatz (19) bildende Aussparung (11) vorgesehen ist.

5. Einstellbare Verbindungsvorrichtung zweier Wände nach einem der vorhergehenden Ansprüche, **dadurch gekennzeichnet, dass** die Verriegelungsvorrichtung (5) an der vorstehenden Vorsprung (3) ausgebildet ist, die an einem freien Ende jedes Elements (1) angeordnet ist und zwei elastische Einrichtungen umfasst, die auf beiden Seiten der betrachteten Vorsprungsende (3) angeordnet sind, wobei die kumulative Breite der Vorsprungsende (3) und der beiden elastischen Einrichtungen der Breite der anderen vorstehenden Vorsprünge (2) des betrachteten Elements (1) entspricht, wobei die elastischen Einrichtungen eines der Elemente (1) elastisch und lösbar in eine der Durchgangsöffnungen (4) des anderen Elements (1) der besagten einstellbaren Vorrichtung eingreifen können.

6. Einstellbare Verbindungsvorrichtung zweier Wände nach einem der vorhergehenden Ansprüche, **dadurch gekennzeichnet, dass** die Durchgangsöffnungen (4) und die vorstehenden Vorsprünge (2, 3) abwechselnd entlang einer Seite des betrachteten Elements (1) angeordnet sind.

7. Einstellbare Verbindungsvorrichtung zweier Wände nach dem vorhergehenden Anspruch, **dadurch gekennzeichnet, dass** die Durchgangsöffnungen (4) dieselbe Form und im Wesentlichen dieselbe Breite haben wie die vorstehenden Vorsprünge (2, 3).

8. Einstellbare Verbindungsvorrichtung zweier Wände nach Anspruch 6 oder 7, **dadurch gekennzeichnet, dass** die Vorsprünge (2, 3) senkrecht zur Stirnseite des betrachteten Elements (1) hervorstehen.

9. Einstellbare Verbindungsvorrichtung zweier Wände nach einem der vorhergehenden Ansprüche, **dadurch gekennzeichnet, dass** das Element (1) eine Winkelform aufweist und einen so genannten vertikalen unteren Teil (13) umfasst, der zur Verbindung mit der entsprechenden Wand (20) vorgesehen ist, und einen so genannten horizontalen Oberteil (12) zur Verbindung mit dem anderen Element (1), an dem die vorstehenden Vorsprünge (2, 3) und die Durchgangsöffnungen (4) vorgesehen sind.

10. Einstellbare Verbindungsvorrichtung zweier Wände nach dem vorhergehenden Anspruch, **dadurch gekennzeichnet, dass** der vertikale Teil (13) des Elements (1) mit einem Fuß (14) versehen ist, der teilweise mit einer Anschlagplatte (16) abgeschlossen ist, die so angeordnet ist, dass die Einstecklänge in die Wand (20) begrenzt wird, und dass der vertikale Teil (13) mit einem hervorstehenden Teil (17) endet, der so angeordnet ist, dass er an der Wand (18) des benachbarten Blocks (20) anliegt, der sich unter dem Block befindet, der die einstellbare Vorrichtung umfasst.

11. Einstellbare Verbindungsvorrichtung zweier Wände nach Anspruch 9 oder 10, **dadurch gekennzeichnet, dass** der vertikale untere Teil (13) des Elements (1) eine so genannte vertikale Kante (6) umfasst, die gegenüber der betrachteten Wand (20) in Position kommen soll, wobei diese vertikale Kante (6) ein senkrecht zu dieser vertikalen Kante (6) positioniertes Rückprofil (7) umfasst, und dass dieses Profil (7) sich entlang des vertikalen unteren Teils (13) über eine ganze Höhe (H1) des Elements (1) erstreckt.

12. Einstellbare Verbindungsvorrichtung zweier Wände nach dem vorhergehenden Anspruch, **dadurch gekennzeichnet, dass** die Steckvorrichtung (23) des Elements (1) eine männliche verschiebbare Steckvorrichtung (23) bildet und das mit der vertikalen Kante (6) des vertikalen Teils (13) verbundene Rückprofil (7) sowie eine im Verbindungswinkel zwischen der vertikalen Kante (6) und dem Rückprofil (7) angeordnete Verstärkung (21) umfasst, wobei sich die Verstärkung (21) von der Anschlagplatte (16) aus über die gesamte Länge des vertikalen Unterteils (3) erstreckt.

13. Block, der zwei gegenüberliegende Wände umfasst, in die mindestens eine einstellbare Verbindungsvorrichtung zweier Wände nach einem der Ansprüche 1 bis 12 eingesetzt wird, wobei die beiden Elemente (1) der einstellbaren Vorrichtung miteinander verbunden und gegenüberliegend lösbar verriegelt sind, indem mindestens eine der vorstehenden Vorsprünge (2, 3) mit der Verriegelungsvorrichtung (5) eines der Elemente (1) in eine der Öffnungen (4) des anderen Elements (1) eingerastet wird, und durch gleichzeitiges elastisches Einrasten der Verriegelungsvorrichtung (5) in die Öffnung (4), um den sich entlang einer Längsachse erstreckenden und in der Länge verstellbaren Abstandhalter zu bilden.

14. Block nach dem vorhergehenden Anspruch, **dadurch gekennzeichnet, dass** die männliche verschiebbare Steckvorrichtung (23) der einstellbaren Vorrichtung nach Anspruch 12 durch Schieben in eine T-Nute eingesetzt wird, die in der betrachteten Wand (20) des Blocks vorgesehen ist und eine weibliche Steckvorrichtung (24) bildet.

15. Wand, die mehrere Blöcke umfasst, **dadurch gekennzeichnet, dass** mindestens einer der Blöcke ein Block nach Anspruch 14 ist.

## Claims

1. An adjustable device for connecting two walls (20) to form a block, comprising two elements (1) each provided with means for assembling them together, which assembling means comprise projections (2, 3) and through openings (4), wherein the two elements (1) each comprise a locking device (5) of the elastic engagement type provided at least one of the projections (2, 3) of the element (1) considered, which elements (1) are capable of being assembled and locked to each other facing each other removably by interlocking at least one of the projections (2, 3) provided with the locking device (5) of one of the elements (1) in one of the openings (4) of the other element (1), and by concomitant elastic engagement of the locking device (5) in said opening (4), to constitute a spacer extending along a longitudinal axis and which is adjustable in length.

2. The adjustable device for connecting two walls according to the preceding claim, wherein each element (1) comprises at least one interlocking device (23) provided to be inserted into the wall (20) considered.

3. The adjustable device for connecting two walls according to claim 1 or 2, wherein each element (1) comprises at least one first so-called horizontal upper ridge (8) in which at least one first notch (10) is provided.

4. The adjustable device for connecting two walls according to any of the preceding claims, wherein it comprises a second so-called internal oblique vertical ridge (9) in which at least one second notch (11) forming a lug (19) is provided.

5. The adjustable device for connecting two walls according to any of the preceding claims, wherein the locking device (5) is provided at the projection (3) disposed at a free end of each element (1) and comprises two elastic members disposed on either side of the end projection (3) considered, the cumulative width of the end projection (3) and of the two elastic members being equal to the width of the other projecting projections (2) of the element (1) considered, the elastic members of one of the elements (1) being able to be elastically and removably engaged in one of the through openings (4) of the other element (1) of said adjustable device.

6. The adjustable device for connecting two walls according to any of the preceding claims, wherein the through openings (4) and the projections (2, 3) are alternatively disposed along a face of the element (1) considered.

7. The adjustable device for connecting two walls according to the preceding claim, wherein the through openings (4) are of the same shape and substantially the same width as the projections (2, 3).

8. The adjustable device for connecting two walls according to claim 6 or 7, wherein the projections (2, 3) are perpendicularly projecting from the face of the element (1) considered.

9. The adjustable device for connecting two walls according to any of the preceding claims, wherein the element (1) has a set square shape and comprises a so-called vertical lower part (13) intended to be connected to the corresponding wall (20), and a so-called horizontal upper part (12) for connecting to the other element (1) on which the projections (2, 3) and the through openings (4) are provided.

10. The adjustable device for connecting two walls according to the preceding claim, wherein the vertical part (13) of the element (1) is provided with a leg (14) partially ending with a stop tray (16) which is arranged to limit interlocking length in the wall (20), and wherein the vertical part (13) ends with a projecting part (17) arranged to come to bear (18) against the wall (20) of the adjacent block located under the block comprising said adjustable device.

11. The adjustable device for connecting two walls according to claim 9 or 10, wherein the vertical lower part (13) of the element (1) comprises a so-called vertical edge (6) intended to come facing the wall (20) considered, which vertical edge (6) comprises a return profile (7) positioned perpendicularly to said vertical edge (6), and wherein this profile (7) extends along the vertical lower part (13) over an entire height (H1) of the element (1).

12. The adjustable device for connecting two walls according to the preceding claim, wherein the interlocking device (23) of the element (1) forms a male sliding interlocking device (23) and comprises the return profile (7) secured to the vertical edge (6) of the vertical part (13), as well as a thickness reinforcement (21) disposed in the junction angle between the vertical edge (6) and the return profile (7), which reinforcement (21) extends over the entire length of the vertical lower part (3) from the stop tray (16).

13. A block comprising two walls facing each other in which at least one adjustable device for connecting two walls according to any of claims 1 to 12 is inserted, the two elements (1) of the adjustable device being assembled and locked to each other in a removable manner facing each other by interlocking at least one of the projections (2, 3) provided with the locking device (5) of one of the elements (1) in one of the openings (4) of the other element (1), and by concomitant elastic engagement of the locking device (5) in said opening (4), to constitute the spacer extending along a longitudinal axis and which is adjustable in length.

14. The block according to the preceding claim, wherein the male sliding interlocking device (23) of the adjustable device according to claim 12 is inserted by sliding into a T-slot provided in the wall (20) considered of the block and forming a female interlocking device (24).

15. A wall comprising a plurality of blocks, wherein at least one of the blocks is a block according to claim 14.
